# EUROPÄISCHE PATENTSCHRIFT

(11) **EP 0 463 003 B1**
(45) Veröffentlichungstag und Bekanntmachung des Hinweises auf die Patenterteilung: **26.05.1993**
(21) Anmeldenummer: 90904177.4
(22) Anmeldetag: 14.03.1990
(51) Int. Cl.: A42B 3/04, A45C 13/20

(54) **DIEBSTAHL- UND WETTERSCHUTZ FÜR STURZHELME VON ZWEIRADFAHRERN**
DEVICE FOR PROTECTING CRASH HELMETS FOR TWO-WHEELED VEHICLES FROM THEFT AND THE WEATHER
DISPOSITIF DE PROTECTION CONTRE LE VOL ET CONTRE LES INTEMPERIES POUR CASQUES DE MOTOCYCLISTES

(30) Priorität: 17.03.1989 AT 620/89
(43) Veröffentlichungstag der Anmeldung: 02.01.1992
(73) Patentinhaber: SCHAUER, Josef, A-3322 Neustadtl (AT)
(72) Erfinder: SCHAUER, Josef, A-3322 Neustadtl (AT)
(74) Vertreter: Rippel, Andreas, Dipl.-Ing.
(86) Internationale Anmeldenummer: AT9000021
(87) Internationale Veröffentlichungsnummer: WO9011028

(56) Entgegenhaltungen:
- WO-A-89/11231
- CH-A- 230 385
- FR-A- 2 367 651
- US-A- 2 215 689
- US-A- 2 655 256
- US-A- 3 353 188
- US-A- 3 998 304
- US-A- 4 213 314
- US-A- 4 766 616

## Beschreibung

Die Erfindung betrifft einen Diebstahl- und Wetterschutz für Sturzhelme von Zwei radfahrern.

Durch die zunehmende Verkehrsdichte auf den Straßen muß der Sicherheit ein immer größer werdendes Augenmerk geschenkt werden. Einerseits durch einschlägige Vorschriften, andererseits durch ein geändertes Sicherheitsbewußt sein der Verkehrsteilnehmer, sind Sturzhelme ein unverzichtbares Zubehörteil des Zwei radfahrers geworden. Sturzhelme sind aber relativ groß und unhandlich, sodaß es erwünscht ist, sie beim Verlassen des Fahrzeuges zurückzulassen und gegen Diebstahl und Wetter zu schützen.

Bei herkömmlichen Ausführungen des Diebstahlschutzes geschieht dies nur unzureichend. Zwar sind mehr oder weniger aufwendige Methoden des Diebstahlschutzes bekannt, doch keine dieser Methoden schützt den Helm gegen Wettereinflüsse, insbesondere gegen Regen, Schnee od.dgl. Bei den herkömmlichen Methoden wird beim Verwahren des Helmes, wie z.B. nach der DE-AS 27 00 470 bekannt ist, dieser mittels eines mit dem Helm fest verbundenen flexiblen Bügels an einem Teil des Fahrzeuges angehängt. Der Bügel ist beim Benützen um den Helm gelegt. Andere Methoden verwenden zum diebstahlssicheren Verwahren ein festes System von Bügeln, das z.B. am Tank montiert ist.

Das der Erfindung zugrunde liegende Problem, einerseits den Sturzhelm von unbefugtem Zugriff zu verwahren, anderseits ihn vor Regen, Schnee od.dgl. zu schützen, wird gelöst durch einen Kunststoffbeutel, dessen Einbringöffnung für den Sturzhelm einen wasserdichten Reißverschluß aufweist, an dessen einem Ende das Ende eines in den Kunststoffbeutel ragenden Seiles befestigt und an dessen anderem Ende eine Durchstecköse für das Seil angeordnet ist, wobei die beiden Enden des Seiles in einer zueinander gebrachten Lage mittels eines Schlosses fixierbar sind.

Eine Ausführungsform der Erfindung sieht vor, daß an den beiden Enden des Seiles die miteinander zusammenwirkenden Teile eines Steckschlosses angeordnet sind.

Zweckmäßig ist die Zuglasche des Reißverschlusses mit einer Öse zum Durchstecken des Seiles versehen. Dadurch kann der Reißverschluß nur nach Aufsperren des Schlosses geöffnet werden.

Nachstehend wird die Erfindung an Hand der Zeichnungen näher erläutert. Dabei zeigt Fig.1 einen durchsichtigen Kunststoffbeutel mit eingelegtem Sturzhelm und Fig.2 stellt den geschlossenen und am Gepäckträger eines Zwei radfahrzeuges befestigten Beutel dar.

Die Fig.1 und 2 zeigen einen Kunststoffbeutel 1, der durch einen wasserdichten Reißverschluß 2 verschlossen werden kann. An einem Ende des Reißverschlusses 2 ist das Ende eines Seiles 3 befestigt, das mit dem Verschlußteil 4 eines handelsüblichen Steckschlosses verbunden ist. Am anderen Ende des Reißverschlusses 2 ist eine Durchstecköse 5 für das Seil 3 bzw. den Einsteckteil 6 des Steckschlosses angeordnet. Auch die Zuglasche 7 des Reißverschlusses 2 weist eine Öse 8 zum Durchstecken des Seiles 3 bzw. des Einsteckteiles 6 auf.

Um einen Sturzhelm 9 sicher zu verwahren, wird dieser in den Kunststoffbeutel 1 gesteckt, das Seil 3 durch dessen Kinnschutz sowie durch die Ösen 5 und 8 durchgeführt und schließlich der Einsteckteil 6 in den Verschlußteil 4 eingesteckt. Wird dabei z.B. der Holm 10 eines Gepäckträgers eingeschlossen, ist der Sturzhelm 9 sicher verwahrt.

Dadurch, daß das Seil 3 auch durch die Öse 8 der Zuglasche 7 gesteckt ist, kann der Reißverschluß 2 nicht geöffnet werden. Der Kunststoffbeutel 1 kann somit auch universell zum Aufbewahren von Gebrauchsgegenständen Verwendung finden.

Im Rahmen der Erfindung sind zahlreiche Abänderungen möglich. So könnten statt des Steckschlosses an beiden Enden des Seiles Ösen angeordnet sein, durch die beim Verschließen ein Vorhangschloß gesteckt wird. Auch müßte das Seil nicht unbedingt durch die Zuglasche des Reißverschlusses gesteckt werden, weil auch ohne einem solchen Durchstecken das Öffnen des Reißverschlusses erschwert, die Entnahme eines Gegenstandes aus dem Kunststoffbeutel praktisch unmöglich gemacht ist. Der Beutel 1 kann aus den verschiedensten Materialien bestehen und insbesondere auch durch eingelegte Drahtgeflechte od.dgl. verstärkt sein. Überhaupt ist der Begriff "Kunststoffbeutel" im weitesten Sinne dieses Wortes zu verstehen.

## Patentansprüche

1. Diebstahl- und Wetterschutz für Sturzhelme von Zwei radfahrern, gekennzeichnet durch einen Kunststoffbeutel (1), dessen Einbringöffnung für den Sturzhelm (9) einen wasserdichten Reißverschluß (2) aufweist, an dessen einem Ende das Ende eines in den Kunststoffbeutel (1) ragenden Seiles (3) befestigt und an dessen anderem Ende eine Durchstecköse (5) für das Seil (3) angeordnet ist, wobei die beiden Enden des Seiles (3) in einer zueinander gebrachten Lage mittels eines Schlosses (4, 6) fixierbar sind.

2. Diebstahl- und Wetterschutz nach Anspruch 1, dadurch gekennzeichnet, daß an den beiden Enden des Seiles (3) die miteinander zusammenwirkenden Teile (4, 6) eines Steckschlosses angeordnet sind.

3. Diebstahl- und Wetterschutz nach Anspruch 1 oder 2, dadurch gekennzeichnet, daß die Zuglasche (7) des Reißverschlußes (2) mit einer Öse (8) zum Durchstecken des Seiles (3) versehen ist.

## Claims

1. Device for crash helmets for drivers of twowheelers, providing protection against theft and adverse weather conditions, characterized by a synthetic bag (1), the opening of this synthetic bag (1) destined for inserting the crash helmet (9) being equipped with a watertight zipper (2), on one end of which zipper (2) the end of a rope (3), inserted into the synthetic bag (1), is attached while the other end of the zipper (2) features an eyelet (5) through whih the rope (3) can be threaded; the two ends of the rope (3), if brought together, may be secured by means of a lock (4, 6).

2. Device providing protection against theft and adverse weather conditions according to claim 1, characterized in that the two parts (4, 6) of a plugin type lock acting together are attached to the two ends of the rope (3).

3. Device providing protection against theft and adverse weather conditions according to claims 1 or 2, characterized in that the strap (7) for opening and closing the zipper (2) features an eyelet (8) for inserting the rope (3).

## Revendications

1. Dispositif pour les casques des conducteurs de deux-roues, les protégeant de vol et mauvais temps, caractérisé par un sachet en matière plastique (1) dont l'orifice par lequel le casque (9) est introduit est muni d'une fermeture éclair imperméable à l'eau (2); à l'un bout de cette fermeture éclair (2), le bout d'une corde (3) introduite dans le sac en matière plastique (1) est attaché tandis qu'à l'autre bout de la fermeture éclair (2) est pourvu d'un oeillet (5) pour enfiler la corde (3); après que les deux bouts de la corde (3) ont été positionnés de façon qu'ils se touchent, on peut alors les fixer à l'aide d'une serrure (4, 6).

2. Dispositif protecteur contre le vol et le mauvais temps selon revendication 1, caractérisé en ce que les deux parties (4, 6), agissant ensemble, d'une serrure-connectrice du type màle-femelle sont attachés aux deux bouts de la corde (3).

3. Dispositif protecteur contre le vol et le mauvais temps selon revendications 1 ou 2, caractérisé en ce que la languette (7), par laquelle la fermeture éclair (2) est ouverte et fermée, est munie d'un oeillet (8) pour pouvoir enfiler la corde (3).
